# EUROPÄISCHE PATENTSCHRIFT

(11) **EP 0 800 899 B1**
(45) Veröffentlichungstag und Bekanntmachung des Hinweises auf die Patenterteilung: **19.01.2000**
(21) Anmeldenummer: 97250109.2
(22) Anmeldetag: 09.04.1997
(51) Int. Cl.: B26D 7/00, B26D 1/553, B26D 1/10

(54) **Gehäusegestell für Gatter-Brotschneidemaschinen**
Housing for a bread slicing machine
Boîtier pour machine à découper le pain

(30) Priorität: 12.04.1996 DE 19616174
(43) Veröffentlichungstag der Anmeldung: 15.10.1997
(73) Patentinhaber: WABÄMA GMBH, SPEZIALFABRIK FÜR SCHNEIDEMASCHINEN, D-42781 Haan (DE)
(72) Erfinder: Warnke, Thomas, 42719 Solingen (DE)
(74) Vertreter: Hannig, Wolf-Dieter, Dipl.-Ing.

(56) Entgegenhaltungen:
- DE-U- 9 320 357
- DE-U- 9 408 123
- US-A- 2 045 838

## Beschreibung

Die Erfindung betrifft ein Gehäusegestell für Gatter-Brotschneidemaschinen, in dem mehrere in einem Gatterrahmen angeordnete Messer, ein an einem Schieberträger lösbar befestigter Brotschieber, ein Brotschneidetisch und Antriebs- und Steuereinrichtungen in einer funktionellen Einheit zueinander angeordnet sind, mit die Vorder-, Rück- und Seitenwände des Gestells verkleidende Wandbleche, eine den Gatterrahmen abdeckende Haube und ein den Schiebertisch bedeckendes Vorderblech.

Bekannte Gatter-Brotschneidemaschinen (DE 93 20 357 U) sind mit ihren Teilen und Einrichtunqen wie Messergatter, Brotschieber, Antriebs- und Steuereinrichtungen in einem fahrbaren Gestell untergebracht, das allseitig mit Wandblechen verkleidet ist. Das vordere und das hintere Wandblech sowie die Seitenwandbleche sind mit dem Tragrahmen des Gestells verschweißt.

Diese bekannte Gatter-Brotschneidemaschine hat den Nachteil, daß ein Zugriff zur Innenraumreinigung nur von oben und bisher nur unter Zuhilfenahme von Werkzeugen möglich ist. Meistens unterbleibt dies dann aus Zeit- und Bequemlichkeitsgründen. Die Reinigung erfolgt dann anläßlich anderweitiger Wartungsarbeiten an der Maschine, wodurch ein hoher Zeitaufwand für die Reinigung der Maschinenteile entsteht.

Aufgabe der Erfindung ist es, ein Gehäusegestell für Gatter-Brotschneidemaschinen der eingangs genannten Art zu schaffen, das die Reinigung vereinfacht und den Bedienungskomfort für Gatter-Brotschneidemaschinen zu erhöht.

Diese Aufgabe wird dadurch gelöst, daß die Vorderwand aus einer an einer Seitenwand schwenkbar angelenkten, einstückig profilierten, bzw. gebogenen Tür gebildet ist, die zumindest von einem abgewinkelten Randteil des Vorderbleches sichernd übergriffen ist.

Für die Stabilität der Tür ist es von Vorteil, wenn die Längsseiten der Tür zumindest eine aus der Türebene hervorstehende Anwinklung aufweisen, deren Winkel zwischen 25 und 35° beträgt.

In weiterer Ausgestaltung der Erfindung können die Längsseiten der Tür auch eine aus der Türebene hervorstehende Abrundung aufweisen.

Nach einem weiteren Merkmal des erfindungsgemäßen Gestells ist die einstückige Tür als ein Kreissegment ausgebildet, das je nach Stabilitätsanforderungen und Steifheit zusätzlich mit weiteren in Längsrichtung verlaufenden Anwinklungen und/oder Abrundungen versehen sein kann. Die Anwinklungen und/oder Abrundungen können dabei in die Türebene hinein- oder heraustretend angeordnet sein.

Für die regelmäßige Wartung bzw. Ölung der Gattermesser befindet sich in der Tür eine Klappenöffnung, der ein Entnahmefach für einen abgestellten Ölkanister zugeordnet ist.

Die Tür ist an einer Seitenwand mit Scharnieren befestigt, so daß ein Verschwenken je nach erfolgtem Anschlag möglich ist.

Ein weiteres Merkmal des erfindungsgemäßen Gehäusegestells sieht vor, daß das den Schiebertisch bedeckende Vorderblech eine Abkantung aufweist, die den oberen Querrand der Tür ganz oder teilweise so überdeckt, daß ein Öffnen der Tür ohne Entfernen des Vorderbleches sicher verhindert wird. Dies gewährleistet, daß die Reinigung nicht bei laufender Maschine vorgenommen werden kann und Unfälle verhindert werden.

Die Verriegelung der Tür erfolgt zweckmäßig durch in der Tür angebrachte Schlösser, beispielsweise Schnappschlösser oder ähnliche Konstruktionen.

Das erfindungsgemäße Gehäusegestell vereinfacht das Reinigen der Gatter-Brotschneidemaschinen, erhöht die Bedienfreundlichkeit und ist zugleich robust und unfallsicher in der Handhabung. Durch die einstückig ausgebildete profilierte Tür wird außerdem ein exklusives Design der Maschine erreicht.

Weitere Vorteile und Einzelheiten ergeben sich aus der nachfolgenden Beschreibung eines bevorzugten Ausführungsbeispieles unter Bezugnahme auf die beigefügten Zeichnungen.

Es zeigen:
- Fig. 1: eine perspektivische Ansicht eines erfingungsgemäßen Gehäusegestelles für eine Gatter-Brotschneidmaschine,
- Fig. 2: die Variante einer kreissegmentförmigen Tür und
- Fig. 3: Beispiele von Profilierungen der Tür.

Das erfindungsgemäße Gehäusegestell **1** für eine Gatter-Brotschneidemaschine besitzt Seitenwände **2** und **3**, eine Rückwand **4**, eine Abdeckhaube **5** für den Gatterrahmen, ein Vorderblech **6**, das den Schiebertisch **7** abdeckt und eine Vorderwand **17**.

An der linken Seitenwand **2** sind zwei Scharniergelenke **8** befestigt, an denen die Tür **9** verschwenkbar angelenkt ist.
Die zwei Längsseiten **10** der Tür **9** sind in ihrer Längsrichtung profiliert ausgebildet. Das Profil **11** besteht aus einer Anwinklung **18**, deren Schenkel **19** einen Winkel von 30° einschließen. (Fig. 1).

In der Tür **9** befindet sich mittig eine Klappenöffnung **12**, der ein nicht dargestelltes Abstellfach für einen Ölkanister zugeordnet ist. Das Abstellfach ist an der Rückseite der Tür **9** entsprechend der Klappenöffnung **12** befestigt.
Mit zwei Schlössern **13** wird die Tür **9** verriegelt bzw. entriegelt.
Bei geschlossener Tür **9** greift der abgekantete Rand **14** des Vorderbleches **6** über den oberen Querrand **15** der Tür **9**, so daß ein Öffnen der Tür **9** erst dann möglich ist, nachdem das Vorderblech **6** vom Schiebertisch **7** gelöst wurde.

Die Tür **9** kann, ohne die Erfindung zu verlassen, auch als einstückiges Kreissegment **16** ausgebildet sein (siehe Fig. 2). Ebenso sind Kombinationen der Kreissegmentform mit der Anwinklung **18** und der Abrundung **20** möglich, um designerische Effekte zu erzielen.

Vorteilhafterweise besteht die Tür aus Edelstahl.

Durch die vorderseitig angeordnete Tür **9** ist es für das Bedienpersonal einfach möglich, die Wartung der Maschine, beipielsweise das Ölen der Messer, und auch die Reinigung des Innenraumes der Maschinen von Schneidresten usw. problemlos in einem Arbeitsgang vorzunehmen. Auch die Zugänglichkeit der Maschinenteile selbst wird hierdurch verbessert.

Aufstellung der verwendeten Bezugszeichen
- 1: Gehäusegestell
- 2, 3: Seitenwände
- 4: Rückwand
- 5: Abdeckhaube
- 6: Vorderblech
- 7: Schiebertisch
- 8: Scharniergelenke
- 9: Tür
- 10: Längsseiten der Tür 9
- 11: Profil
- 12: Klappenöffnung
- 13: Schlösser
- 14: abgekanteter Rand des Vorderbleches 6
- 15: oberer Querrand der Tür 9
- 16: Kreissegment
- 17: Vorderwand
- 18: Anwinklung
- 19: Schenkel
- 20: Abrundung

## Patentansprüche

1. Gehäusegestell (1) für Gatter-Brotschneidemaschinen, in dem mehrere in einem Gatterrahmen angeordnete Messer, ein an einem Schieberträger lösbar befestigter Brotschieber, ein Brotschneidetisch, Antriebs- und Steuereinrichtungen in einer funktionellen Einheit zueinander angeordnet sind, mit die Vorder-, Rück- und Seitenwände (2, 3) des Gestells verkleidende Wandblechen, eine den Gatterrahmen abdeckende Haube (5) und ein den Schiebertisch (7) bedeckendes Vorderblech (6),
**dadurch gekennzeichnet,**
daß die Vorderwand **(17)** aus einer an einer Seitenwand **(2** oder **3)** schwenkbar angelenkten, einstückig profilierten, bzw. gebogenen Tür **(9)** gebildet ist, die zumindest von einem Teil eines abgekanteten Randes **(14)** des Vorderbleches **(6)** sichernd übergriffen ist.

2. Gehäusegestell nach Anspruch 1,
**dadurch gekennzeichnet,** daß die Längsseiten **(10)** der Tür **(9)** eine aus der Türebene hervorstehende Anwinklung **(18)** aufweisen, deren
Schenkel **(19)** einen Winkel von 25 bis 35° einschließen.

3. Gehäusegestell nach Anspruch 1,
**dadurch gekennzeichnet,** daß die Langsseiten (**10**) der Tür eine aus der Türebene hervorstehende Abrundung (**20**) aufweisen.

4. Gehäusegestell nach Anspruch 3,
**dadurch gekennzeichnet,** daß die Tür (**9**) als ein Kreissegment (16) ausgebildet ist.

5. Gehäusegestell nach Anspruch 4,
**dadurch gekennzeichnet,**
daß die Tür (**9**) zusätzlich eine in Längsrichtung verlaufende Anwinklung und/oder Abrundung aufweist, die aus oder in die Türebene heraus- bzw. hineintritt.

6. Gehäusegestell nach Anspruch 1 bis 5,
**dadurch gekennzeichnet,** daß in der Tür (**9**) eine Klappenöffnung (**12**) für die Entnahme eines Ölkanisters angeordnet ist.

7. Gehäusegestell nach Anspruch 1 bis 6,
**dadurch gekennzeichnet,** daß die Tür (**9**) mit der Seitenwand (**2** oder **3**) durch Scharniergelenke (**8**) verbunden ist.

8. Gehäusegestell nach Anspruch 1 bis 7,
**dadurch gekennzeichnet,** daß die Tür (**9**) Schlösser (**13**) aufweist.

## Claims

1. Housing (**1**) for a gate bread slicing machine in which several arranged on the gate frame knives, a bread-slider fixed in a dismountable way at a slider support, a bread slicing table, drive and control devices as a functional unit are located to each other, with wall plates lining the front, back and side walls (**2,3**) of the frame, a hood (**5**) covering the gate frame and a front plate (**6**) covering the slider table (**7**), **characterized in that** the front wall (**17**) is formed out of a pivoted to a side wall (**2** or **3**) and shaped in one piece door, respectively a bent door (**9**) which for reasons of safety is at least covered by a portion of a bevelled edge (**14**) of the front plate (**6**).

2. Housing frame according to claim 1, **characterized** in that the longitudianl sides (**10**) of the door (**9**) show an angularity (**18)**, the legs (**19**) of which include an angle of 25 to 35°.

3. Housing frame according to claim 1, **characterized** in that the longitudinal sides (**10**) of the door show a rounding (**20**) projecting out of the door plane.

4. Housing frame according to claim 3, **characterized in that** the door (**9**) is formed as circular segment (**16**).

5. Housing frame according to claim 4, **characterized in that** the door (**9**) additionally shows an angularity and/or rounding running in longitudinal direction which is going out of or into the door.

6. Housingg frame according to claim 1 to 5, **characterized in that** within the door (**9**) a flap opening (**12**) is installed for taking out an oil can.

7. Housing frame according to claim 1 to 6, characterized in that the door (**9**) is linked by a hinged joints (**8**) with the side wall (**2** or **3**).

8. Housing frame according to claim 1 to 7, **characterized in that** the door (**9**) is equipped with locks (**13**)

## Revendications

1. Bâti d'habillage (**1**) pour machines à châssis porte-lames à couper le pain, dans lequel sont disposés solidairement en une unité fonctionnelle plusieurs lames disposées dans un cadre de châssis, une coulisse à pousser le pain, fixée de manière amovible sur un porte-coulisse, une table de coupe du pain, des dispositifs d'entraînement et de commande, avec des tôles d'habillage revêtant les parois avant, arrière et latérales (**2, 3**) du bâti, un capot (**5**) recouvrant le cadre de châssis et une tôle avant (**6**) couvrant la table à coulisse (**7**),
**caractérisé en ce que**
la paroi avant (**17**) est formée par une porte (**9**) courbée, profilée monobloc, articulée sur une paroi latérale (**2** ou **3**) de manière basculante, cette porte étant recouverte de manière sûre au moins par une partie d'un bord plié (**14**) de la tôle avant (**6**).

2. Bâti d'habillage suivant la revendication 1,
**caractérisé en ce que** les côtés latéraux (**10**) de la porte (**9**) présentent un rebord (**18**) faisant saillie par rapport au plan de la porte, les ailes duquel renferment un angle de 25 à 35°.

3. Bâti d'habillage suivant la revendication 1,
**caractérisé en ce que** les côtés latéraux (**10**) de la porte (**9**) présentent un arrondi (**20**) faisant saillie par rapport au plan de la porte.

4. Bâti d'habillage suivant la revendication 3,
**caractérisé en ce que** la porte (**9**) est formée en segment de cercle (**16**).

5. Bâti d'habillage suivant la revendication 4,
**caractérisé en ce que** la porte (**9**) présente supplémentairement un rebord et/ou un arrondi ayant une allure longitudinale faisant saillie ou retrait par rapport au plan de la porte.

6. Bâti d'habillage suivant les revendications 1 à 5,
**caractérisé en ce que** la porte (**9**) est pourvue d'une ouverture à volet (**12**) pour le prélèvement d'une burette d'huile.

7. Bâti d'habillage suivant les revendications 1 à 6,
**caractérisé en ce que** la porte (**9**) est reliée à la paroi latérale (**2** ou **3**) par des articulation à charnière (8).

8. Bâti d'habillage suivant les revendications 1 à 7,
**caractérisé en ce que** la porte (**9**) présente des serrures (**13**).
